# FASCICULE DE BREVET EUROPEEN

(11) **EP 0 298 913 B1**
(45) Date de publication et mention de la délivrance du brevet: **16.10.1991**
(21) Numéro de dépôt: 88810413.0
(22) Date de dépôt: 16.06.1988
(51) Int. Cl.: F23Q 2/16

(54) **Appareil pour l'allumage de matières combustibles**
Zündungsgerät für Brennstoffe
Ignition device for fuels

(30) Priorité: 10.07.1987 CH 2633/87
(43) Date de publication de la demande: 11.01.1989
(73) Titulaire: LN INDUSTRIES S.A., 1205 Genève (CH)
(72) Inventeur: Zellweger, Conrad, 1224 Chene-Bougeries (CH); Gendey, Yves, 74930 Esery-Reignier (FR)
(74) Mandataire: Steen, Dieter Markus

(56) Documents cités:
- DE-B- 1 212 326
- FR-A- 1 481 240
- FR-A- 2 153 583
- FR-A- 2 451 002
- US-A- 2 482 794
- US-A- 3 413 070

## Description

On connaît déjà des appareils pour l'allumage de matières combustibles, comprenant un corps, un réservoir amovible de gaz liquéfié, ce réservoir étant muni d'une valve contrôlant le passage du gaz vers un brûleur porté par le corps, ce dernier comprenant des moyens d'allumage du gaz parvenant au brûleur et un organe de commande de ces moyens d'allumage, le brûleur étant du type comprenant un mélangeur air-gaz suivi d'une chambre de combustion avec des passages d'admission d'air pour créer un mélange combustible-comburant. Parmi ces appareils connus on peut citer le briquet décrit dans le brevet Peterson USA N° 2.482.794.

Ces appareils nécessitent des petits débits de gaz, quelques grammes à l'heure, ainsi que des buses d'injection présentant des trous généralement inférieurs au dixième de millimètre. Dans certains cas ces trous peuvent avoir une dimension de quelques millièmes de millimètre. Les buses sont en général constituées par des membranes métalliques de quelques centièmes de millimètre d'épaisseur, dans lesquelles on fait un trou de grandeur désiré, soit par découpage, soit par perçage au rayon laser. Parfois on emploie également des pierres d'horlogerie. Il est évident que des trous de si petites dimensions sont facilement sujets au bouchage, soit par des particules solides, soit par des résidus peu volatils contenus dans le gaz. Dans la plupart des cas, le réservoir de ces appareils comporte une soupape de remplissage qui peut être raccordée au bec d'un réservoir de recharge d'un type largement commercialisé à l'heure actuelle. La plupart de ces appareils comportent un dispositif de vaporisation de gaz liquéfié, consistant en un corps poreux relativement souple, comprimé, limitant le débit du gaz. Ce détendeur a tendance à se colmater si le gaz comprimé utilisé contient des fractions peu volatiles qui restent emprisonnées dans la masse poreuse. Si l'usager choisit un gaz comportant une quantité trop importante de fractions non volatiles, l'appareil est rapidement hors d'usage soit par suite du bouchage des trous de la buse d'injection, soit par suite du colmatage du détendeur, ce qui nécessite en général un retour de l'appareil au service de réparation.

Le but de la présente invention est de remédier à ces inconvénients.

A cet effet, l'appareil d'allumage selon la présente invention est caractérisé en ce que la valve du réservoir amovible est conformée à son extrémité pour constituer un injecteur pour introduire le gaz combustible dans la chambre, cet injecteur étant disposé, en position de fonctionnement, en regard d'un conduit d'amenée du gaz à la chambre, sans pénétrer dans celui-ci, un espace annulaire étant ménagé entre l'injecteur et la paroi interne du conduit d'amenée, la valve comprenant un dispositif de compensation de l'effet de la température sur le débit du gaz.

Une autre forme d'exécution de l'appareil pour la réalisation de l'invention, où l'injecteur, en position de fonctionnement, pénètre partiellement dans le conduit d'amenée, est réalisée par la revendication 5.

Le dessin annexé représente schématiquement et à titre d'exemple une forme d'exécution de l'appareil faisant l'object de l'invention.
La Fig. 1 est une vue en coupe verticale de cette forme d'exécution.
La Fig. 2 est une vue en coupe à plus grande échelle d'une partie de l'appareil.

L'appareil représenté peut être utilisé comme briquet ou encore comme allumeur. Il comprend une partie supérieure 1 portant un couvercle 2, articulé sur un pivot 3 et soumis à l'action d'un dispositif à ressort non représenté car connu en lui-même, pour maintenir élastiquement le couvercle en position fermée et respectivement en position ouverte.

La partie supérieure 1 porte encore une chambre de combustion 5 comprenant un mélangeur air-gaz 6, fixé à sa base.

Ce mélangeur air-gaz comprend un conduit d'amenée 7 pour le gaz, ce conduit étant de forme générale conique et présentant deux ouvertures latérales 8 formant des entrées d'air additionnelles.

La partie supérieure 1 supporte encore un dispositif d'allumage électrique 9 du type piézo-électrique qui peut être actionné par bouton poussoir 10. Les dispositifs d'allumage piézo-électriques étant bien connus en eux-mêmes, il n'en sera pas donné de description détaillée. La tension d'allumage est amenée par un conducteur 11 à une électrode 12 disposée dans la chambre 5. L'étincelle assurant l'allumage éclate entre cette électrode 12 et une partie de la chambre 5, par exemple le diffuseur à ailettes 14 qui termine le conduit d'amenée du gaz.

L'appareil comprend encore un réservoir 15 contentant du gaz combustible liquéfié tel que du butane ou du propane ou encore un mélange de ceux-ci. Ce réservoir 15 est retenu par un couvercle 16 qui vient s'engager à cran sur la base de la partie supérieure 1. Ce réservoir 15 est muni d'un évaporateur 17 de gaz liquéfié, qui sera décrit plus en détail en référence à la Fig. 2. Cet évaporateur porte un injecteur 18 situé en regard du conduit d'amené 7.

En référence à la Fig. 2 on voit que l'injecteur 18 se termine par une pièce 19 présentant un orifice calibré, cette pièce étant constituée par une pierre d'horlogerie percée pour former une buse. Le perçage de la pierre est d'un diamètre très faible, généralement de l'ordre de quelques centièmes de millimètres. L'injecteur 18 est mobile et présente, de façon connue en soi, un perçage longitudinal 20, communiquant avec un perçage latéral 21. Cet injecteur est soumis à l'action d'un ressort 22 et porte à sa base un élément d'obturation 23, en élastomère, qui est appliqué contre un siège 24.

Lors de l'actionnement du bouton poussoir 10, une partie mobile 25 du dispositif piézo-électrique 9 est abaissée et vient pousser à l'aide d'une patte 26 l'extrémité d'un levier basculant 27 dont l'autre extrémité 28 est en forme de fourche et engagée sous une collerette 29 de l'injecteur 18. Le levier 27 prend alors une position horizontale et sa fourche 28 soulève l'injecteur 18, afin d'ouvrir la soupape constituée par l'organe d'obturation 23 et le siège 24, permettant ainsi l'injection du gaz dans le mélangeur.

On a indiqué en traits mixtes 18a position relevée de l'injecteur 18 et on voit que celui-ci pénètre partiellement dans le conduit d'amenée 7, de façon à laisser libre un espace annulaire 30 qui permet une première aspiration d'air provoquée par le gaz liquéfié s'échappant par l'orifice de la pierre d'horlogerie 19. Après ce premier mélange entre le gaz et l'air, le flux sortant par l'extrémité supérieure du conduit 7 provoque une aspiration d'air additionnel par les ouvertures 8 avant que le mélange ne pénètre dans la chambre 5. Le combustible et le comburant doivent arriver dans cette chambre dans un rapport de mélange bien déterminé pour que la combustion se fasse à l'intérieur de la chambre et obtenir ainsi une flamme présentant une excellente résistance au vent.

Pour obtenir la précision désirée du rapport combustible/comburant, il est nécessaire que le débit du gaz combustible soit stable et à l'abri des variations de la tension de vapeur du gaz liquéfié. Comme on le sait, la tension de vapeur est fortement influencée par la température. On a donc intérêt à prévoir un dispositif de compensation de l'effet de la température, par exemple du genre de celui décrit dans le brevet français N° 1.481.240.

Dans un dispositif de ce genre, le gaz liquide pénètre par un orifice 31 du diffuseur 17, pour atteindre une pastille poreuse 32 prévue juste sous le siège 24. Cette pastille est comprimée par une pièce 33, logée dans le diffuseur 17, cette pièce 33 présentant un coefficient de dilatation plus grand que celui du tube métallique constituant le diffuseur 17. Cette disposition permet d'augmenter la pression sur la pastille 32 lorsque la température du gaz liquéfié du réservoir 15 augmente, ceci afin de compenser l'augmentation du débit de gaz qui est due à l'augmentation de la pression d'évaporation du gaz avec la température.

Grâce à la construction prévue, l'usager peut enlever le réservoir 15, lorsqu'il est vide ou en cas de mauvais fonctionnement, en retirant le couvercle 16 pour le remplacer par un nouveau réservoir dont l'orifice calibré de l'injecteur est dans en état impeccable, ce qui assure constamment un fonctionnement parfait de l'appareil.

L'injecteur 18 pourrait, en position de fonctionnement, venir en regard du conduit d'amenée 7 sans pénétrer partiellement dans celui-ci. Ce conduit 7 ne doit pas nécessairement être conique et pourrait fort bien être de forme cylindrique par exemple. De même, l'admission d'air additionnel par les ouvertures latérales 8 n'est pas indispensable et ces ouvertures pourraient être omises.

## Revendications

1. Appareil pour l'allumage de matières combustibles, comprenant un corps, un réservoir amovible de gaz liquéfié, ce réservoir étant muni d'une valve contrôlant le passage du gaz vers un brûleur porté par le corps, ce dernier comprenant des moyens d'allumage du gaz parvenant au brûleur et un organe de commande de ces moyens d'allumage, le brûleur étant du type comprenant un mélangeur air-gaz avec un passage d'admission d'air pour créer un mélange combustible-comburant, suivi d'une chambre de combustion, **caractérisé** en ce que la valve du réservoir amovible est conformée à son extrémité pour constituer un injecteur pour introduire le gaz combustible dans la chambre, cet injecteur étant disposé, en position de fonctionnement, en regard d'un conduit d'amenée du gaz à la chambre, sans pénétrer dans celui-ci, un espace annulaire étant ménagé entre l'injecteur et la paroi interne du conduit d'amenée, la valve comprenant un dispositif de compensation de l'effet de la température sur le débit du gaz.

2. Appareil selon la revendication 1, **caractérisé** en ce que l'injecteur comprend un passage calibré, ce passage étant constitué par un perçage dans une pierre d'horlogerie.

3. Appareil selon la revendication 1 ou 2, **caractérisé** en ce que le conduit d'amenée du gaz à la chambre de combustion est de forme générale conique.

4. Appareil selon la revendication 3, **caractérisé** en ce que le conduit d'amenée comprend au moins une ouverture latérale d'entrée d'air, située en aval de la portion de plus petite section de sa partie conique.

5. Appareil pour l'allumage de matières combustibles, comprenant un corps, un réservoir amovible de gaz liquéfié, ce réservoir étant muni d'une valve contrôlant le passage du gaz vers un brûleur porté par le corps, ce dernier comprenant des moyens d'allumage du gaz parvenant au brûleur et un organe de commande de ces moyens d'allumage, le brûleur étant du type comprenant un mélangeur air-gaz avec un passage d'admission d'air pour créer un mélange combustible-comburant, suivi d'une chambre de combustion, **caractérisé** en ce que le conduit d'amenée du gaz à la chambre de combustion est de forme générale conique et comprend au moins une ouverture latérale d'entrée d'air, située en aval de la portion de plus petite section de sa partie conique, que la valve du réservoir amovible est conformée à son extrémité pour constituer un injecteur pour introduire le gaz combustible dans la chambre, cet injecteur étant disposé, en position de fonctionnement, partiellement dans le conduit d'amenée du gaz à la chambre, un espace annulaire étant ménagé entre l'injecteur et la paroi interne du conduit d'amenée, la valve comprenant un dispositif de compensation de l'effet de la température sur le débit du gaz.

## Patentansprüche

1. Zündungsgerät für Brennstoffe, das aus einem Körper und einem auswechselbaren Flüssiggastank besteht, wobei der Tank mit einem Ventil ausgestattet ist, das den Gasdurchfluß zu einem vom Körper getragenen Brenner regelt, und der Körper Vorrichtungen zum Anzünden des in den Brenner gelangenden Gases und eine Steuereinrichtung für diese Anzündvorrichtungen enthält und der Brenner desjenigen Typs ist, der einen Luft-Gas-Mischer enthält, gefolgt von einer Brennkammer, mit einer Luft-Eintrittsöffnung zur Erzeugung eines Brennstoff-Zündstoff-Gemisches, **dadurch gekennzeichnet,** daß das Ventil des auswechselbaren Tanks an seinem Ende so geformt ist, daß es einen Injektor für die Zufuhr des brennbaren Gases in die Kammer bildet, wobei der Injektor in Funktionsstellung gegenüber einer zur Kammer führenden Gaszuleitung angeordnet ist, ohne in diese hineinzuragen, und ein ringförmiger Abstand zwischen Injektor und der Innenwand der Zuleitung bestehen bleibt, wobei das Ventil eine Vorrichttung zur Kompensation der Temperaturwirkung auf den Gasdurchfluß enthält.

2. Gerät nach Anspruch 1, dadurch gekennzeichnet, daß der Injektor einen kalibrierten Austrittskanal besitzt, wobei dieser Austrittskanal durch eine Perforation in einem Uhrmacherstein gebildet wird.

3. Gerät nach Anspruch 1 oder 2, dadurch gekennzeichnet, daß die Gaszuleitung in die Brennkammer von allgemein konischer Form ist.

4. Gerät nach Anspruch 3, dadurch gekennzeichnet, daß die Zuleitung mindestens eine seitliche Luftzufuhr-Öffnung besitzt, welche sich stromabwärts des den geringsten Querschnitt aufweisenden Abschnitts ihres konischen Teils befindet.

5. Zündungsgerät für Brennstoffe, das aus einem Körper und einem auswechselbaren Flüssiggastank besteht, wobei der Tank mit einem Ventil ausgestattet ist, das den Gasdurchfluß zu einem vom Körper getragenen Brenner regelt, und der Körper Vorrichtungen zum Anzünden des in den Brenner gelangenden Gases und eine Steuereinrichtung für diese Anzündvorrichtungen enthält und der Brenner desjenigen Typs ist, der einen Luft-Gas-Mischer enthält, gefolgt von einer Brennkammer, mit einer Lufteintrittsöffnung zur Erzeugung eines Brennstoff-Zündstoff-Gemisches, **dadurch gekennzeichnet,** daß die Gaszuleitung zur Brennkammer von allgemein konischer Form ist und mindestens eine seitliche Luft-Eintrittsöffnung, die sich stromabwärts des den geringsten Querschnitt aufweisenden Abschnitts ihres konischen Teils befindet, besitzt, und daß das Ventil des auswechselbaren Tanks an seinem Ende so geformt ist, daß es einen Injektor für die Zufuhr des brennbaren Gases in die Kammer bildet, wobei der Injektor in Funktionsstellung teilweise innerhalb der Gaszuleitung zur Kammer angeordnet ist, jedoch ein ringförmiger Abstand zwischen Injektor und der Innenwand der Zuleitung bestehen bleibt, wobei das Ventil eine Vorrichtung zur Kompensation der Temperaturwirkung auf den Gasdurchfluß enthält.

## Claims

1. Appliance for igniting flammable substances, comprising a body, a removable container of liquefied gas, this container being fitted with a valve controlling the passage of the gas to a burner carried by the body, the latter comprising means for igniting the gas arriving at the burner and a device for controlling these means of ignition, the burner being of the type comprising an air-gas mixer with a passage for admitting air to create a fuel-oxidant mixture, followed by a combustion chamber, characterised in that the valve on the removable container is shaped at its end to form an injector for introducing the flammable gas into the chamber, this injector being arranged, in its operating position, opposite a pipe for feeding the gas to the chamber without entering inside the pipe, an annular space being provided between the injector and the internal wall of the feed pipe, the valve comprising a device for compensating for the effect of temperature on the gas flow.

2. Appliance according to claim 1, characterised in that the injector comprises a calibrated passage, this passage being formed by a drilling in a watchmaker's jewel.

3. Appliance according to claim 1 or 2, characterised in that the pipe for feeding the gas to the combustion chamber is conical in shape overall.

4. Appliance according to claim 3, characterised in that the feed pipe comprises at least one side air inlet opening, situated downstream of the portion of its conical part which has the smallest cross section.

5. Appliance for igniting flammable substances, comprising a body, a removable container of liquefied gas, this container being fitted with a valve controlling the passage of the gas to a burner carried by the body, the latter comprising means for igniting the gas arriving at the burner and a device for controlling these means of ignition, the burner being of the type comprising an air-gas mixer with a passage for admitting air to create a fuel-oxidant mixture, followed by a combustion chamber, characterised in that the pipe for feeding the gas to the combustion chamber is conical in shape overall and comprises at least one side air inlet opening, situated downstream of the portion of its conical part which has the smallest cross section, in that the valve on the removable container is shaped at its end to form an injector being arranged, in its operating position, partially in the pipe for feeding the gas to the chamber, an annular space being provided between the injector and the internal wall of the feed pipe, the valve comprising a device for compensating for the effect of temperature on the gas flow.
